# EUROPÄISCHE PATENTSCHRIFT

(11) **EP 0 274 746 B1**
(45) Veröffentlichungstag und Bekanntmachung des Hinweises auf die Patenterteilung: **15.05.1991**
(21) Anmeldenummer: 87119289.4
(22) Anmeldetag: 29.12.1987
(51) Int. Cl.: B25B 5/02

(54) **Spannzwinge mit verstellbaren Spanngliedern**
Clamp with adjustable jaws
Etrier de tension avec mâchoire de serrage réglable

(30) Priorität: 15.01.1987 DE 3700951
(43) Veröffentlichungstag der Anmeldung: 20.07.1988
(73) Patentinhaber: Bessey & Sohn GmbH & Co., D-74321 Bietigheim-Bissingen (DE)
(72) Erfinder: Kloepfer, Gerhard, D-7121 Pleidelsheim (DE); Klimach, Horst, Ing. grad., D-7129 Ilsfeld-Auenstein (DE)
(74) Vertreter: Hoeger, Stellrecht & Partner

(56) Entgegenhaltungen:
- DE-A- 2 715 565
- US-A- 2 567 571
- US-A- 2 815 778
- US-A- 2 947 333

## Beschreibung

Die Erfindung betrifft eine Spannzwinge mit einer Schiene und zwei Spanngliedern, von denen mindestens eines auf der Schiene verschieblich gelagert und gegenüber diesem mittels einem in Richtung einer gegen die Schiene verkantenden Stellung federbeaufschlagten Verkantungsplättchen festlegbar ist sowie nach Verschwenken dieses Verkantungsplättchens entgegen der Federbeaufschlagung in eine nicht verkantende Stellung verschiebbar ist (siehe z.B. US-A-2815778 und US-A-2947333).

Derartige Spannzwingen haben bekanntlich den Vorteil, daß das verschiebliche Spannglied nicht auf der Schiene frei hin- und hergleiten kann, sondern durch die Federbeaufschlagung des Verkantungsplättchens in Richtung der verkantenden Stellung stets gegenüber der Schiene festgelegt ist. Nur bei Betätigung, d.h. beim Verschwenken des Verkantungsplättchens in seine nicht verkantende Stellung, ist das Spannglied frei verschieblich.

Dieser Vorteil gegenüber den Spannzwingen mit selbstverkantenden Führungen der Spannglieder auf der Schiene wirkt sich jedoch dann nachteilig aus, wenn die Bedienungsperson beim Anlegen der Spannzwinge auch noch die jeweiligen Teile festhalten oder gegebenenfalls mehrere Spannzwingen anlegen muß, so daß es für die Bedienungsperson nicht immer möglich ist, mit einer Hand das Verkantungsplättchen in der nicht verkantenden Stellung zu halten.

Davon ausgehend liegt der Erfindung die Aufgabe zugrunde, eine Spannklinge der gattungsgemäßen Art derart zu verbessern, daß das Spannglied ohne Einwirkung einer Bedienungsperson frei verschiebbar ist.

Diese Aufgabe wird bei einer Spannklinge der eingangs beschriebenen Art erfindungsgemäß dadurch gelöst, daß dem Verkantungsplättchen und dem entsprechenden Spannglied jeweils eine Rastfläche zugeordnet sind und daß das Verkantungsplättchen durch die Rastflächen in der nicht verkantenden Stellung verrastbar ist.

Mit der vorliegenden Erfindung werden einerseits die Vorteile von Spanngliedern mit federbeaufschlagten Verkantungsplättchen erhalten und andererseits wird zusätzlich noch erreicht, daß die Spannglieder auf der Schiene frei verschiebbar sein können, wobei dies gegenüber Spanngliedern mit selbstverkantenden Führungen noch weit vorteilhafter ist, da bei einem Verschieben der erfindungsgemäßen Spannglieder nicht ein unerwünschtes Selbstverkanten der Spannglieder auftreten kann, wie dies bei selbstverkantenden Führungen häufig der Fall ist. Somit ist bei der erfindungsgemäßen Spannzwinge das Spannglied entweder vollständig frei auf der Schiene verschiebbar oder durch das Verkantungsplättchen an einer bestimmten Stelle festgelegt.

Bei der konstruktiven Ausgestaltung eines in der nicht verkantenden Stellung verrastbaren Verkantungsplättchen sind vielfältige Möglichkeiten denkbar. Beispielsweise kann eine Rastklinke vorgesehen sein, welche das Verkantungsplättchen in seiner nicht verkantenden Stellung übergreift und in dieser festhält. Bei einem besonders einfachen Ausführungsbeispiel ist ein quer zur Schiene verschiebliches Rastelement vorgesehen, auf welchem sich das Verkantungsplättchen in seiner nicht verkantenden Stellung abstützt, so daß ein Zurückschwenken in die verkantende Stellung nicht möglich ist.

Eine weitere Verbesserung dieses Ausführungsbeispiels sieht vor, daß das Rastelement parallel zur Schiene verschiebbar ist, so daß das Verkantungsplättchen durch Betätigung des Rastelements in die nicht verkantende Stellung verschwenkbar ist. Bei diesem Ausführungsbeispiel ist es also möglich, durch einen einzigen Betätigungsvorgang, nämlich durch Betätigung des Rastelements, zum einen das Verkantungsplättchen in die nicht verkantende Stellung zu verschwenken und zum anderen das Verkantungsplättchen in der nicht verkantenden Stellung zu verrasten.

Ein weiteres Ausführungsbeispiel der erfindungsgemäßen Spannzwinge, bei welchem ein vorstehend genanntes Rastelement nicht unbedingt benötigt wird, sieht vor, daß das Verkantungsplättchen beim Verschwenken in die nicht verkantende Stellung in Richtung quer zur Schiene verschieblich ist und daß die Rastflächen durch Verschieben des Verkantungsplättchens quer zur Schiene beim Verschwenken in die nicht verkantende Stellung aneinander zur Anlage bringbar sind und ein Zurückschwenken in die verkantende Stellung verhindern. Bei diesem Ausführungsbeispiel wird also das beim Verschwenken des Verkantungsplättchens von seiner verkantenden in die nicht verlkantende Stellung bezüglich der Schiene auftretende Spiel dazu ausgenutzt, durch Verschieben des Verkantungsplättchens quer zur Schiene zwei Rastflächen aneinander zur Anlage zu bringen. Ein Lösen wird bei dieser sehr einfachen Ausführungsform dadurch ermöglicht, daß eine entgegengesetzte Verschiebung des Verkantungsplättchens im Rahmen des vorliegenden Spiels die beiden Rastflächen wieder voneinander löst.

Bei einer weiteren vorteilhaften Ausgestaltung der erfindungsgemäßen Spannzwinge ist das Rastelement als Halterung für das Verkantungsplättchen ausgebildet. Bei dieser Ausführungsform ist ein Verrasten des Verkantungsplättchens in seiner nicht verkantenden Stellung entweder dadurch möglich, daß alleine das Rastelement parallel und quer zur Schiene verschieblich ist oder auch dadurch, daß zusätzlich noch die Verschiebbarkeit der Verkantungsplättchen selbst relativ zur Schiene in der nicht verkantenden Stellung ausgenützt wird. Im letzteren Fall ist dann selbstverständlich die dem Verkantungsplättchen zugeordnete Rastfläche an dem Rastelement vorzusehen.

Die Rastfläche kann grundsätzlich allen Bereichen des jeweiligen Verkantungsplättchens zugeordnet sein. Besonders vorteilhaft ist es jedoch, wenn die Rastfläche einem Bereich des Verkantungsplättchens zugeordnet ist, der einem vom Spannglied in der verkantenden Stellung des Verkantungsplättchens beaufschlagten Bereich gegenüberliegt.

In diesem Fall ist eine Fixierung des Verkantungsplättchens in der nicht verkantenden Stellung in besonders einfacher Weise dadurch möglich, daß dieses einerseits mit seinem vom Spannglied beaufschlagten Bereich weiterhin an diesem anliegt und andererseits auf dem diesem gegenüberliegenden Bereich beispielsweise durch das Rastelement fixiert ist, wenn dieses die Rastfläche trägt. Erfindungsgemäß kann jedoch aber die Rastfläche auch bei diesem Ausführungsbeispiel direkt auf dem Verkantungsplättchen angeordnet sein. In jedem Fall entsteht jedoch zwischen der Lage der Rastfläche und der Anlage des Verkantungsplättchens an dem Spannglied ein möglichst großer Hebelarm, so daß die auf die Rastfläche wirkenden Kräfte gering gehalten werden können.

Da das Verkantungsplättchen in seiner verkantenden Stellung relativ zur Schiene eine genau definierte Lage einnehmen muß, um gegenüber dieser einwandfrei zu verkanten, jedoch eine diese verkantende Stellung garantierende exakte Führung des Rastelements sehr aufwendig ist, ist es von Vorteil, wenn das Verkantungsplättchen an dem Rastelement mit Spiel gelagert ist, so daß das Rastelement nicht exakt geführt zu sein braucht und aufgrund des Spiels das Verkantungsplättchen die verkantende Stellung ohne Behinderung durch das Rastelement einnehmen kann.

Eine besonders einfache Lagerung des Verkantungsplättchens ist dadurch möglich, daß das Verkantungsplättchen mit dem der Rastfläche zugeordneten Bereich in eine Ausnehmung des Rastelements eintaucht.

Zum Betätigen des Rastelements ist es bei allen Ausführungsbeispielen, bei denen ein solches Verwendung findet, vorteilhaft, wenn das Rastelement Griffstücke zum Betätigen aufweist.

Bei allen bisher beschriebenen Ausführungsbeispielen wurde davon ausgegangen, daß bei jedem Spannglied lediglich ein Verkantungsplättchen vorgesehen ist. Um jedoch eine sichere Verkantungswirkung und somit ein noch besseres Festlegen der Spannglieder zu erreichen,ist es von Vorteil, wenn mindestens zwei aufeinanderliegende Verkantungsplättchen vorgesehen sind, so daß jedes Verkantungsplättchen selbst mit der Schiene verkantet und damit eine mehrfache Sicherung gegen ein Verschieben des Spannglieds gegeben ist.

Weitere Vorteile der Erfindung ergeben sich aus der folgenden Beschreibung sowie der zeichnerischen Darstellung einiger Ausführungsbeispiele der erfindungsgemäßen Spannzwinge. In der Zeichnung zeigen:
- Fig. 1: eine Seitenansicht eines ersten Ausführungsbeispiels der erfindungsgemäßen Spannzwinge;
- Fig. 2: eine Schnittansicht durch eine Halterung mit zwei Verriegelungsplättchen in einer verkantenden Stellung des ersten Ausführungsbeispiels;
- Fig. 3: eine Schnittansicht längs Linie 3-3 in Fig. 2;
- Fig. 4: eine Schnittansicht entsprechend Fig. 2 in einer nicht verkantenden Stellung;
- Fig. 5: eine Schnittansicht entsprechend Fig. 2 durch ein zweites Ausführungsbeispiel;
- Fig. 6: eine Schnittansicht entsprechend Fig. 3 durch das zweite Ausführungsbeispiel und
- Fig. 7: eine Schnittansicht entsprechend Fig. 5 in einer nicht verkantenden Stellung.

Ein erstes Ausführungsbeispiel einer als Ganzes mit 10 bezeichneten erfindungsgemäßen Spannzwinge in Fig. 1 zeigt im einzelnen ein erstes Spannglied 12 und ein zweites Spannglied 14, welche beide auf einer Schiene 16 verschieblich und feststellbar geführt sind.

Sowohl das erste Spannglied 12 als auch das zweite Spannglied 14 umfassen jeweils ein Führungsteil 18 bzw. 20, welches auf der Schiene 16 verschieblich und, wie später beschrieben,feststellbar ist. An dieses Führungsteil 18 bzw. 20 ist jeweils ein sich von der Schiene 16 wegerstreckender Arm 22 bzw. 24 angeformt, der im Falle des ersten Spanngliedes 12 auf seiner dem zweiten Spannglied 14 zugewandten Seite eine sich im wesentlichen quer zu einer Längsrichtung der Schiene 16 erstreckende erste Spannfläche 26 trägt, während der Arm 24 des zweiten Spanngliedes 14 eine im wesentlichen parallel zur Längsrichtung der Schiene 16 verlaufende Gewindebohrung 28 aufweist, in, welcher eine Spindel 30 aufgenommen ist, die ihrerseits an ihrem dem ersten Spannglied 12 zugewandten Ende ein Druckstück 32 mit einer zur ersten Spannfläche 26 im wesentlichen parallel verlaufenden und dieser zugewandten zweiten Spannfläche 34 trägt. Eine Verschiebung der zweiten Spannfläche 34 in Richtung auf die erste Spannfläche 26 ist durch Drehen der Spindel 30 mittels eines an einem dem Druckstück 32 entgegengesetzten Ende der Spindel 30 angeordneten Griffs 36 möglich.

Die beiden Führungsteile 18 und 20 sind identisch ausgebildet und spiegelbildlich zueinander auf der Schiene 16 angeordnet.

Jedes der Führungsteile 18 bzw. 20 weist eine parallel zu einer Seitenfläche 38 der Schiene 16 verlaufende Platte 40 auf, von welcher sich ein vorderer, quer zur Längsrichtung der Schiene 16 verlaufender Quersteg 42 sowie ein im Abstand zu diesem angeordneter, ebenfalls quer zur Längsrichtung der Schiene verlaufender hinterer Quersteg 44 erheben. Sowohl der vordere Quersteg 42 als auch der hintere Quersteg 44 weisen jeweils einen Durchbruch 46 bzw. 48 auf, welcher in seinem Querschnitt einem Querschnitt der Schiene 16 angepaßt ist und somit den vorderen Quersteg 42 bzw. den hinteren Quersteg 44 auf der Schiene 16 führt, so daß insgesamt jedes der Führungsteile 18 bzw. 20 auf seinem vorderen Quersteg 42 und seinem hinteren Quersteg 44 an der Schiene 16 verkantungsfrei verschiebbar ist, d.h., der Abstand zwischen dem vorderen Quersteg 42 und dem hinteren Quersteg 44 ist so groß gewählt, daß ein Verkanten, wie dies an sich bei gewöhnlichen Spannzwingen zur Feststellung der Spannglieder notwendig ist, nicht eintreten kann.

Ein Festlegen der Führungsteile 18 und 20 und somit auch der Spannglieder 12 und 14 gegenüber senkrecht auf die Spannflächen 26 bzw. 34 wirkenden Kräften erfolgt durch zwei zwischen dem vorderen Quersteg 42 und dem hinteren Quersteg 44 angeordnete aufeinanderliegende Verkantungsplättchen 50 und 52, von denen jedes eine von der Schiene 16 durchsetzte Durchbrechung 53 bzw. 54 aufweist, wobei die Durchbrechungen 53 bzw. 54 so dimensioniert sind, daß deren quer zu den Seitenflächen 38 der Schiene 16 verlaufende Kanten 55 bzw. 56 dann die Schiene 16 beaufschlagen, wenn die Führungsplättchen 50 bzw. 52 längs einer Verkantungsdiagonale der Schiene 16 ausgerichtet sind und sich somit in ihrer verkantenden Stellung befinden, wie dies beim ersten Spannglied 12 in Fig. 1 sowie in Fig. 2 dargestellt ist.

In dieser verkantenden Stellung der Verkantungsflächen 50 und 52 stützen sich die Führungsteile 18 bzw. 20 mit einer sich auf der den Armen 22 bzw. 24 zugewandten Seite von der Platte 40 erhebenden Drucknase 57 ab, die auf das dem vorderen Quersteg 42 zugewandte Verkantungsplättchen 50 so wirkt, daß dieses in seine Verkantungsdiagonale gedrückt wird, wobei dieses auf seiner durch die Drucknase 57 beaufschlagten Seite mit der Längsrichtung der Schiene 16 einen stumpfen Winkel einschließt, da eine verkantende Stellung stets nur dann aufrecht erhalten wird, wenn eine Beaufschlagung auf der Seite erfolgt, welche mit der Längsrichtung der Schiene einen stumpfen Winkel einschließt.

Um die Verkantungsplättchen 50 und 52 auch dann in ihrer verkantenden Stellung halten zu können, wenn keine Beaufschlagung durch die Drucknase 57 erfolgt, ist eine U-förmige Druckfeder 58 vorgesehen, welche mit ihren beiden Schenkeln 60 die Schiene 16 umgreift, so daß jeder der Schenkel 60 parallel zu einer Seitenfläche 38 der Schiene 16 verläuft. Die Schenkel 60 sind ihrerseits V-förmig abgebogen und stützen sich einerseits auf einer dem vorderen Quersteg 42 zugewandten Seite des hinteren Querstegs 44 seitlich des Durchbruchs 48 ab und andererseits drücken sie auf das dem hinteren Quersteg 44 zugewandte Verkantungsplättchen 52 und beaufschlagen über dieses auch das Verkantungsplättchen 50 so, daß beide Verkantungsplättchen 50 und 52 parallel zur Verkantungsdiagonale in der verkantenden Stellung liegen bleiben.

Die beiden Verkantungsplättchen 50 und 52 sind in einem Halter 64 aufgenommen, welcher ein plattenförmiges Teil 66 umfaßt, welches an der dem hinteren Quersteg 44 zugewandten Seite des Verkantungsplättchens 52 anliegt. An dieses plattenförmige Teil 66 ist auf der der Drucknase 57 gegenüberliegenden Seite ein Griffteil 68 angeformt, welches sich längs einer parallel zur Längsrichtung der Schiene 16 verlaufenden Unterkante 70 des vorderen Querstegs 42 in Richtung des gegenüberliegenden Spanngliedes erstreckt. Auf seiner der Unterkante 70 zugewandten Seite trägt das Griffteil 68 eine Ausnehmung 72, welche in ihrer Längserstreckung ungefähr der Ausdehnung der Unterkante 70 des vorderen Querstegs 42 in Längsrichtung der Schiene 16 entspricht. Allerdings ist das Griffteil 68 in der verkantenden Stellung der Verkantungsplättchen 50 und 52 so weit von der Unterkante 70 weg verschoben,daß die Ausnehmung 72 diese nicht formschlüssig umgreift, sondern daß das Griffteil 68 mit einer auf einer den Verkantungsplättchen 50, 52 zugewandten Seite der Ausnehmung 72 gebildeten Stufe 74 auf der Unterkante 70 des vorderen Querstegs 42 aufsteht.

Das plattenförmige Teil 66, das an dem Verkantungsplättchen 52 anliegt, weist ebenfalls einen Durchbruch 76 auf, durch welchen sich die Schiene 16 erstreckt. Allerdings braucht dieser Durchbruch 76 nicht an den Querschnitt der Schiene 16 angepaßt sein, sondern kann wesentlich größer als dieser gewählt werden. Des weiteren sind in das plattenförmige Teil 66 noch zwei Schlitze 78 seitlich des Durchbruchs 76 eingearbeitet, durch welche sich die Druckfeder 58 mit ihren Schenkeln 60 von dem hinteren Quersteg 44 her hindurch erstrecken kann. Außerdem schließen sich an die Schlitze 78 noch längs des Durchbruchs 76 verlaufende Nuten 80 an, welche die das Verkantungsplättchen 52 beaufschlagenden Bereiche 62 der Schenkel 60 aufnehmen, so daß das plattenförmige Teil 66 im übrigen vollflächig an dem Verkantungsplättchen 52 anliegen kann.

Die Verkantungsplättchen 50 und 52 sind in den Halter 64 lose eingesetzt, wobei sich ein auf der gegenüberliegenden Seite der Drucknase 57 liegendes Ende dieser Plättchen 50 und 52 in eine Ausnehmung 82 erstreckt, welche sich bündig an eine dem Plättchen 52 zugewandte Oberfläche 84 des plattenförmigen Teils 66 anschließt und das Griffteil 68 durchsetzt. Zur Führung der Verkantungsplättchen 50 und 52 an ihrem von der Drucknase 57 beaufschlagten Ende sind zwei sich seitlich der Verkantungsplättchen 50 und 52 erhebende Wangen 86 vorgesehen, welche die beiden Verkantungsplättchen 50 und 52 seitlich umgreifen.

Das Griffteil 68 des Halters 64 kann nun gegen den hinteren Quersteg 44 so weit verschoben werden, daß nicht mehr die Stufe 74 an der Unterkante 70 des vorderen Querstegs 44 ansteht, sondern daß das Griffteil 68 mit seiner Ausnehmung 72 die Unterkante 70 des vorderen Querstegs 42 umgreift. In dieser Stellung wirkt die senkrecht zur Unterkante 70 verlaufende Fläche der Stufe 74 als Rastfläche 88, welche gegen eine dem hinteren Quersteg 44 zugewandte hintere Seite 90 des vorderen Querstegs 42 anliegt. Des weiteren stützt sich der Halter 64 mit seinem dem Griffteil 68 entgegengesetzten Ende des plattenförmigen Teils 66 noch auf dem hinteren Quersteg 44 ab. Die Druckfeder 58 ist weiterhin bestrebt, die Verkantungsplättchen 50 und 52 gegen die Drucknase 5 anzulegen, wobei diese in der beschriebenen Stellung des Halters 64 aufgrund der Verschiebung der in der Ausnehmung 82 steckenden Enden der Verkantungsplättchen 50 und 52 in Richtung des hinteren Querstegs 44 aus der Verkantungsdiagonale herausgekippt sind und somit mit ihren Kanten 54 und 56 nicht mehr an der Schiene 16 angreifen. Die Verkantungsplättchen 50 und 52 sind somit in ihrer nicht verkantenden Stellung und erlauben daher eine freie Verschiebbarkeit der Führungsteile 18 und 20 und folglich auch des ersten Spannglieds 12 bzw. des zweiten Spannglieds 14.

Eine Entriegelung und Verriegelung der erfindungsgemäßen Spannglieder 12 und 14 ist folgendermaßen möglich.

Ausgehend von der verkantenden Stellung der Verkantungsplättchen 50 und 52, in welcher das Griffteil 68 des Halters 64 mit der Stufe 74 an der Unterkante 70 des vorderen Querstegs 44 anliegt, kann die nicht verkantende Stellung dadurch erreicht werden, daß eine Bedienungsperson das Griffteil 68 in Richtung des hinteren Querstegs 44, angegeben durch den Pfeil 92, so weit verschiebt, daß die Rastfläche 88 den vorderen Quersteg 42 hintergreift und an dessen hinterer Seite 90 ansteht. Damit sind, wie bereits beschrieben, die Verkantungsplättchen 50 und 52 in ihrer nicht verkantenden Stellung. Ein Lösen der nicht verkantenden Stellung erfolgt durch Druck auf das dem Griffteil 68 entgegengesetzte Ende des plattenförmigen Teils 66 in Richtung des Pfeils 94, so daß die Rastfläche 88 der Stufe 74 auf der hinteren Seite 90 des vorderen Querstegs 44 so lange entlanggleitet, bis die Rastfläche 88 an der hinteren Seite 90 keinen Halt mehr findet und somit aufgrund der Wirkung der Druckfeder 58 das gesamte Griffteil entgegengesetzt zum Teil 92 von dem hinteren Quersteg 44 wegbewegt wird, wobei die Stufe 74 an der Unterkante 70 des vorderen Querstegs 42 ansteht und an dieser entlanggleitet. Somit können die in der Ausnehmung 82 steckenden Enden der Verkantungsplättchen 50 und 52 sich wieder so weit in Richtung des vorderen Querstegs 42 bewegen, daß die Verkantungsplättchen 50 und 52 wieder längs der Verkantungsdiagonalen ausgerichtet sind und bei Beaufschlagung durch die Drucknase 57 die Führungsteile 18 und 20 gegenüber der Schiene 16 festlegen.

Bei einem zweiten Ausführungsbeispiel der erfindungsgemäßen Spannzwinge, dargestellt in den Fig. 5 bis 7, sind für mit dem ersten Ausführungsbeispiel identische Teile dieselben Bezugszeichen verwendet. Bezüglich deren Beschreibung wird auf die Beschreibung zu dem ersten Ausführungsbeispiel verwiesen.

Bei dem zweiten Ausführungsbeispiel sind die beiden Verkantungsplättchen 50 und 52 ebenfalls in einen Halter 100 aufgenommen, der jedoch gegenüber dem Halter 64 des ersten Ausführungsbeispiels anders ausgebildet ist. Der Halter 100 umfaßt ein plattenförmiges Teil 102, welches an der dem hinteren Quersteg 44 zugewandten Seite des Verkantungsplättchens 52 anliegt. Auf der der Drucknase 57 gegenüberliegenden Seite ist an dieses plattenförmige Teil 102 ein Griffstück 104 angeformt, welches sich längs der Unterkante 70 des vorderen Querstegs 42 erstreckt und auf seiner der Unterkante 70 zugewandten Seite stufenförmig ausgebildet ist, wobei die Stufe sich aus einer, ausgehend von dem plattenförmigen Teil 102 parallel zur Unterkante 70 erstreckenden ersten Fläche 106, einer sich an diese anschließenden und von der Unterkante 70 weg senkrecht zu dieser verlaufenden zweiten Fläche 108 und einer sich an diese zweite Fläche 108 anschliesenden dritten Fläche 110 zusammensetzt. Des weiteren ist an das plattenförmige Teil 102 gegenüber dem Griffstück 104 eine sich in Richtung des hinteren Querstegs 44 erstreckende Stütze 112 mit einer parallel zu dem hinteren Quersteg 44 verlaufenden Anschlagfläche 114 angeformt. Diese Stütze 112 begrenzt mit ihrer Anschlagfläche 114 ein Verschieben des Halters 100 in Richtung des hinteren Querstegs 44, so daß dieser lediglich so weit in Richtung des Pfeils 92 verschoben werden kann, bis die zweite Fläche 108 die dem hinteren Quersteg 44 zugewandte hintere Seite 90 des vorderen Querstegs 42 hintergreift und dadurch der gesamte Halter 100 die Verkantungsplättchen 50 und 52 in ihrer nicht verkantenden Stellung hält, wie in Fig. 7 dargestellt ist.

Zur Aufnahme der Verkantungsplättchen 50 und 52 weist der Halter 100 zwischen dem Griffstück 104 und der Stütze 112 eine sich bündig an eine dem Plättchen 52 zugewandte Oberfläche 118 des plattenförmigen Teils 102 anschließende Ausnehmung 116 auf, in welche sich das auf der gegenüberliegenden Seite der Drucknase 57 liegende Ende der Plättchen 50 und 52 erstreckt. Dieser Ausnehmung 116 gegenüberliegend, also auf seiten der Drucknase 57, ist das plattenförmige Teil 102 mit einer die beiden Plättchen 50 und 52 im Bereich des diesseitigen Endes übergreifenden und gegen die Oberfläche 118 anlegenden Nase 120 versehen. Des weiteren sind die Verkantungsplättchen 50 und 52 im Bereich ihrer von der Nase 120 übergriffenen Enden durch seitliche, sich von dem plattenförmigen Teil 102 erhebende Wangen 122 fixiert, so daß auch ein seitliches Verrutschen der Enden der Verkantungsplättchen 50 und 52 nicht möglich ist. Damit sind die Verkantungsplättchen 50 und 52 in Längsrichtung des plattenförmigen Teils 102 parallel zur Oberfläche 118 verschieblich, ansonsten aber fixiert.

Des weiteren weist auch beim zweiten Ausführungsbeispiel das plattenförmige Teil 102 einen Durchbruch 124 auf, durch welchen sich die Schiene 16 erstreckt. Außerdem sind in das plattenförmige Teil 102 genau wie beim ersten Ausführungsbeispiel zwei Schlitze 126 seitlich des Durchbruchs 124 eingearbeitet, an welche sich längs des Durchbruchs 124 verlaufende Nuten 128 anschließen. Diese dienen zur Aufnahme der das Verkantungsplättchen 52 beaufschlagenden Bereiche 62 der Schenkel 60. Dadurch, daß die Verkantungsplättchen 50 und 52 einerseits durch die Nase 120 und andererseits durch die Ausnehmung 116 gegen die Oberfläche 118 des plattenförmigen Teils 102 angelegt sind, sind auch gleichzeitig die das Verkantungsplättchen 52 beaufschlagenden Bereiche 62 der Schenkel 60 der Druckfeder 58 in den Nuten 128 formschlüssig gehalten. Erfindungsgemäß bildet daher der Halter 100 gemeinsam mit den Verkantungsplättchen 50 und 52 und der Druckfeder 58 eine Montageeinheit, in welcher die Druckfeder 58 fest integriert ist.

Zur Betätigung des Halters 100 ist an das Griffstück 104 der dritten Fläche 110 gegenüberliegend auf einer Außenseite eine Grifffläche 130 angeformt. Des weiteren ist auch das plattenförmige Teil 102 im Bereich der Nase 120 mit einem Griffteil 132 versehen.

Das zweite Ausführungsbeispiel funktioniert genau so wie das erste Ausführungsbeispiel:
Ausgehend von einer verkantenden Stellung der Verkantungsplättchen 50 und 52, dargestellt in Fig. 5,erfolgt ein Lösen dieser Verkantung durch Beaufschlagen des Halters 100 über die Grifffläche 130 in Richtung des Pfeils 92. Dadurch wird der gesamte Halter 100 in Richtung des hinteren Querstegs 44 verschoben, wobei die erste Fläche 106 so lange auf der Unterkante 17 des vorderen Querstegs 42 entlanggleitet, bis der gesamte Halter 100 so weit in Richtung des Pfeils 92 verschoben ist, daß die zweite Fläche 108 die hintere Seite 90 des vorderen Querstegs 44 hintergreifen kann und damit eine Verschiebung des gesamten Halters 100 entgegen dem Pfeil 94 erfolgt. Durch die Beaufschlagung der Verkantungsplättchen 50 und 52 durch die Druckfeder 58, liegt das Verkantungsplättchen 50 weiterhin an der Drucknase 57 an, so daß der gesamte Halter 100 in der letztbeschriebenen Stellung gegenüber der Ausgangsstellung verkippt ist. Diese zuletzt beschriebe Stellung entspricht der nicht verkantenden Stellung der Verkantungsplättchen 50 und 52. Im Gegensatz zum ersten Ausführungsbeispiel können beim zweiten Ausführungsbeispiel die Verkantungsplättchen 50 und 52 mit ihren dem Druckstück zugewandten Enden nicht von dem plattenförmigen Teil 102, d.h. von dessen Oberfläche 118, abheben, sondern aufgrund der Nase 120 verkippen das gesamte plattenförmige Teil 102 und damit auch der Halter 100.

Die Anschlagfläche 114 an der Stütze 112 verhindert beim Beaufschlagen des Halters 100 in Richtung des Pfeils 92 ein Überdrücken des Halters, d.h. ein Verschieben in Richtung des hinteren Querstegs, so weit, daß das gesamte Griffstück 104 hinter der hinteren Seite 90 des vorderen Querstegs 92 zu liegen kommt. Das heißt, die Lage der Anschlagfläche 114 ist so gewählt, daß nach einem Hintergreifen der hinteren Seite 90 des vorderen Querstegs 42 durch die zweite Fläche 108 nur noch eine geringfügige Verschiebung des Halters 100 in Richtung des Pfeils 92 möglich ist, wobei der Halter 100 mit der dritten Fläche 110 auf der Unterkante 70 entlanggleitet.

Ein Lösen der nicht verkantenden Stellung der Verkantungsplättchen 50 und 52 erfolgt durch Druck auf den Halter 100 im Bereich des Griffteils 132 in Richtung des Pfeils 94, wodurch die zweite Fläche 108 auf der hinteren Seite 90 des vorderen Querstegs 42 so lange entlanggleitet bis die erste Fläche 106 auf der Unterkante 70 sich entgegen dem Pfeil 92 verschieben kann. Dadurch werden der Halter 100 und somit auch die Verkantungsplättchen 50 und 52 in die verkantende Stellung zurückverkippt.

Selbstverständlich sind noch weitere Ausführungsbeispiele der erfindungsgemäßen Spannzwinge denkbar, bei denen lediglich das erste Spannglied 12 oder das zweite Spannglied 14 relativ zu der Schiene 16 verschieblich und durch die beschriebene Anordnung gegenüber dieser festlegbar sind und das jeweils andere Spannglied fest mit der Schiene 16 verbunden ist.

## Patentansprüche

1. Spannzwinge mit einer Schiene (16) und zwei Spanngliedern (12, 14), von denen mindestens eines auf der Schiene verschieblich gelagert und gegenüber dieser mittels mindestens einem in Richtung einer gegen die Schiene verkantenden Stellung federbeaufschlagten Verkantungsplättchen (50, 52) festlegbar ist sowie nach Verschwenken dieses Verkantungsplättchens entgegen der Federkraftbeaufschlagung in eine nicht verkantende Stellung verschiebbar ist, **dadurch gekennzeichnet**, daß dem Verkantungsplättchen (50, 52) und dem entsprechenden Spannglied (12, 14) jeweils eine Rastfläche (88, 108, 90) zugeordnet ist und daß das Verkantungsplättchen (50, 52) durch die Rastflächen (88, 108, 90) in der nicht verkantenden Stellung verrastbar ist.

2. Spannzwinge nach Anspruch 1, dadurch gekennzeichnet, daß ein quer zur Schiene (16) verschiebliches Rastelement (Halter 64, 100) vorgesehen ist, auf welchem sich das Verkantungsplättchen (50, 52) in seiner nicht verkantenden Stellung abstützt.

3. Spannzwinge nach Anspruch 2, dadurch gekennzeichnet, daß das Rastelement (Halter 64, 100) parallel zur Schiene (16) verschiebbar ist, so daß das Verkantungsplättchen (50, 52) durch Betätigung des Rastelements (Halter 64, 100) in die nicht verkantende Stellung verschwenkbar ist.

4. Spannzwinge nach einem der voranstehenden Ansprüche, dadurch gekennzeichnet, daß das Verkantungsplättchen (50, 52) beim Verschwenken in die nicht verkantende Stellung in Richtung quer zur Schiene (16) verschiebbar ist und daß dem Verkantungsplättchen (50, 52) und dem entsprechenden Spannglied (12, 14) jeweils eine Rastfläche (88, 108, 90) zugeordnet sind, welche durch Verschieben des Verkantungsplättchens (50, 52) quer zur Schiene (16) beim Verschwenken in die nicht verkantende Stellung aneinander zur Anlage bringbar sind und ein Zurückschwenken in die verkantende Stellung verhindern.

5. Spannzwinge nach einem der Ansprüche 2 bis 4, dadurch gekennzeichnet, daß das Rastelement (Halter 64, 100) als Halterung für das Verkantungsplättchen (50, 52) ausgebildet ist.

6. Spannzwinge nach Anspruch 4 oder 5, dadurch gekennzeichnet, daß die Rastfläche (88, 108) einem Bereich des Verkantungsplättchens (50, 52) zugeordnet ist, der einem von dem Spannglied (12, 14) in der verkantenden Stellung des verkantungsplättchens (50, 52) beaufschlagten Bereich gegenüberliegt.

7. Spannzwinge nach einem der Ansprüche 2 bis 6, dadurch gekennzeichnet, daß das Verkantungsplättchen (50, 52) an dem Rastelement (Halter 64, 100) mit Spiel gelagert ist.

8. Spannzwinge nach Anspruch 7, dadurch gekennzeichnet, daß das Verkantungsplättchen (50, 52) mit dem der Rastfläche (88, 108) zugeordneten Bereich in eine Ausnehmung (82, 118) des Rastelements (Halter 64, 100) eintaucht.

9. Spannzwinge nach einem der Ansprüche 2 bis 8, dadurch gekennzeichnet, daß das Rastelement (Halter 64, 100) Griffstücke (68, 104, 132) zum Betätigen aufweist.

10. Spannzwinge nach einem der voranstehenden Ansprüche, dadurch gekennzeichnet, daß mindestens zwei aneinanderliegende Verkantungsplättchen (50, 52) vorgesehen sind.

## Claims

1. Clamp comprising a bar (16) and two clamping members (12, 14), at least one of said members being mounted for displacement on the bar and being securable in position relative thereto by at least one cantable disc (50, 52) spring-biased in the direction of a position canted against the bar as well as displaceable into a non-canted position following tilting of said cantable disc contrary to the spring biasing force,
characterized in that a stop face (88, 108, 90) is associated with each of the cantable discs (50, 52) and the corresponding clamping members (12, 14), respectively, and that the cantable disc (50, 52) is adapted to be secured by the stop faces (88, 108, 90) in the non-canted position.

2. Clamp as defined in claim 1, characterized in that a locking element (holder 64, 100) is provided for displacement transverse to the bar (16), the cantable disc (50, 52) being supported on this element in its non-canted position.

3. Clamp as defined in claim 2, characterized in that the locking element (holder 64, 100) is displaceable parallel to the bar (16) such that the cantable disc (50, 52) is tiltable into the non-canted position by actuation of the locking element (holder 66, 100).

4. Clamp as defined in any of the preceding claims, characterized in that the cantable disc (50, 52) is displaceable in the direction transverse to the bar (16) while tilting into the non-canted position and that a stop face (88, 108, 90) is associated with each of the cantable discs (50, 52) and the corresponding clamping members (12, 14), respectively, the stop faces being adapted to be brought into engagement on one another due to displacement of the cantable disc (50, 52) transverse to the bar (16) during tilting into the non-canted position and preventing any return movement into the canted position.

5. Clamp as defined in any of claims 2 to 4, characterized in that the locking element (holder 64, 100) is designed as a holding member for the cantable disc (50, 52).

6. Clamp as defined in claim 4 or 5, characterized in that the stop face (88, 108) is associated with an area of the cantable disc (50, 52) located opposite an area acted upon by the clamping member (12, 14) in the canted position of the cantable disc (50, 52).

7. Clamp as defined in any of claims 2 to 6, characterized in that the cantable disc (50, 52) is mounted with clearance on the locking element (holder 64, 100).

8. Clamp as defined in claim 7, characterized in that the cantable disc (50, 52) dips into a recess (82, 118) of the locking element (holder 64, 100) with the area associated with the stop face (88, 108).

9. Clamp as defined in any of claims 2 to 8, characterized in that the locking element (holder 64, 100) has handles (68, 104, 132) for actuation.

10. Clamp as defined in any of the preceding claims, characterized in that at least two cantable discs (50, 52) abutting on one another are provided.

## Revendications

1. Serre-joint comprenant une coulisse (16) et deux organes de serrage (12,14) dont l'un au moins est monté de manière à pouvoir être déplacé en translation sur la coulisse et à pouvoir être immobilisé sur cette dernière au moyen d'au moins une plaquette de coincement (50,52) sollicitée élastiquement en direction d'une position de coincement contre la coulisse, cet organe pouvant être déplacé à une position sans coincement après basculement de cette plaquette de coincement contre la sollicitation par force élastique, caractérisé en ce qu'à la plaquette de coincement (50,52) et à l'organe correspondant de serrage (12,14) est associée une surface de blocage (88,108,90) respectivement en ce que la plaquette de coincement (50,52) est enclenchable par les surfaces de blocage (88,108,90) dans la position sans coincement.

2. Serre-joint selon la revendication 1, caractérisé en ce qu'un élément de blocage (support 64,100), sur lequel la plaquette de coincement (50,52) prend appui dans sa position sans coincement, est prévu de manière à être déplaçable en translation perpendiculairement à la coulisse (16).

3. Serre-joint selon la revendication 2, caractérisé en ce que l'élément de blocage (support 64,100) est déplaçable en translation parallèlemnet à la coulisse (16), de sorte que la plaquette de coincement (50,52) peut être amenée par basculement à la position sans coincement par actionnement de l'élément de blocage (support 64,100).

4. Serre-joint selon l'une des revendications précédentes, caractérisé en ce que, lors de son basculement à la position sans coincement, la plaquette de coincement (50,52) est déplaçable dans une direction perpendiculaire à la coulisse (16) et en ce qu'à la plaquette de coincement (50,52) et à l'organe correspondant de serrage (12,14) est associée une surface de blocage (88, 108,90) respectivement, ces surfaces de blocage pouvant être amenées en appui l'une contre l'autre par translation ce la plaquette de coincement (50,52) perpendiculairement à la coulisse (16) lors du basculement à la position sans coincement et empêchant alors un basculement en retour à la position de coincement.

5. Serre-joint selon l'une des revendications 2 à 4, caractérisé en ce que l'élément de blocage (support 64,100) est conformé en élément de support de la plaquette de coincement (50,52).

6. Serre-joint selon la revendication 4 ou 5, caractérisé en ce que la surface de blocage (88,108) est associée à une région de la plaquette de coincement (50,52) qui est située en face d'une région sollicitée bar l'organe de serrage (12,14) lorsque la plaquette de coincement (50,52) est à la position de coincement.

7. Serre-joint selon l'une des revendications 2 à 6, caractérisé en ce que la plaquette de coincement (50,52) est montée avec jeu sur l'élément de blocage (support 64,100).

8. Serre-joint selon la revendication 7, caractérisé en ce que la plaquette de coincement (50,52), par la région qui est associée à la surface de blocage (88,108), pénètre dans un évidement (82,118) de l'élément de blocage (support 64,100).

9. Serre-joint selon l'une des revendications 2 à 8, caractérisé en ce que l'élément de blocage (support (64,100) comporte des éléments de maniement (68,104,132) pour son actionnement.

10. Serre-joint selon l'une des revendications précédentes, caractérisé en ce qu'au moins deux plaquettes de coincement (50,52) appliquées l'une contre l'autre sont prévues.
